# FASCICULE DE BREVET EUROPEEN

(11) **EP 0 331 558 B1**
(45) Date de publication et mention de la délivrance du brevet: **24.04.1991**
(21) Numéro de dépôt: 89400490.2
(22) Date de dépôt: 22.02.1989
(51) Int. Cl.: A47C 3/04, A47C 7/54

(54) **Fauteuil empilable à dossier et accoudoirs repliables**
Stapelbarer Stuhl mit zusammenlegbarem Rückenteil und Armstützen
Stackable chair with a folding back and arm rests

(30) Priorité: 02.03.1988 FR 8802653
(43) Date de publication de la demande: 06.09.1989
(73) Titulaire: GROSFILLEX S.A.R.L., F-01107 Oyonnax (FR)
(72) Inventeur: Kleinklaus, Norbert, F-39360 Vaux les saint-Claude (FR)
(74) Mandataire: Caunet, Jean

(56) Documents cités:
- DE-A- 2 334 612
- FR-A- 2 391 680
- FR-A- 2 579 435

## Description

La présente invention concerne un fauteuil d'intérieur ou d'extérieur qui comprend, d'une part, une assise supportée par deux paires latérales de jambages s'étendant au-dessus de l'assise pour recevoir des accoudoirs et, d'autre part, un dossier articulé à sa base relativement à l'arrière de cette assise, ainsi qu'au-dessus relativement aux accoudoirs, lesquels sont déplaçables de l'avant vers l'arrière et inversement pour permettre le réglage de l'inclinaison du dossier.

Pour que de tels fauteuils identiques entre eux soient empilables, il faut que leurs dossiers soient repliables sur leurs assises et que leurs accoudoirs soient escamotables.

Le brevet français 2.593.686 décrit un fauteuil de ce type empilable. Dans ce fauteuil connu, les jambages de chaque paire convergent vers le haut et sont reliés rigidement par une traverse haute afin d'être empilables; en outre, chaque accoudoir reposant sur la traverse conjuguée est fixé sur celle-ci de façon démontable et relié au dossier par un axe d'articulation situé au-dessus de l'accoudoir considéré à une distance de l'axe d'articulation du dossier sur l'assise telle, relativement à la distance de ce deuxième axe à l'extrémité antérieure de la traverse conjuguée précitée, que l'extrémité postérieure de l'accoudoir considéré puisse franchir l'extrémité antérieure de ladite traverse, pendant le repliement du dossier sur l'assise.

Par ailleurs, chaque accoudoir contient une crémaillère coopérant avec un doigt de la traverse conjuguée, doigt qui est prisonnier de l'accoudoir sur toute la course de réglage grâce à laquelle le dossier est réglable en inclinaison, cet accoudoir présentant une ouverture inférieure située à l'arrière de la crémaillère afin que le doigt puisse échapper lorsque ledit accoudoir est relevé pour replier le dossier.

Ainsi, avant gerbage, les accoudoirs sont déplacés vers l'avant en provoquant l'inclinaison du dossier, puis relevés et avancés pour échapper d'abord aux crémaillères et ensuite aux traverses des jambages du piètement, ce qui a pour effet de replier le dossier sur l'assise et concomitamment d'amener les accoudoirs en avant de celle-ci, les crosses de ces accoudoirs butant contre ladite assise.

Un inconvénient de ce fauteuil connu est que son encombrement en position d'empilage est relativement important du fait que les accoudoirs dépassent largement le siège proprement dit à l'état replié siège qui comporte essentiellement le piètement, l'assise et le dossier rabattu sur celle-ci. Il en résulte que le taux de remplissage des camions ou autres véhicules est limité, ce qui accroît le coût du transport. Il en résulte également que le rangement d'une pile chez l'utilisateur nécessite plus de place.

Un autre inconvénient de ce fauteuil connu est que les accoudoirs dépassant de la pile de sièges, deviennent fragiles et risquent d'être cassés.

Un autre inconvénient encore de ce fauteuil connu est que la crosse qui permet de relever l'axe d'articulation de chaque accoudoir sur le dossier confère audit fauteuil un aspect inhabituel quine semble pas plaire à la clientèle.

Le brevet anglais 1 404 527 décrit également un fauteuil empilable selon le préambule de la revendication 1 dont le dossier peut être replié sur l'assise et les accoudoirs peuvent être escamotés.

Dans cet autre fauteuil connu, chaque accoudoir est relié au dossier par une sorte de cardan situé devant celui-ci. Un axe horizontal de ce cardan permet de relever l'accoudoir considéré tandis qu'un axe vertical dudit cardan permet de rabattre l'accoudoir relevé contre le devant du dossier. Dans cette dernière position des accoudoirs, il est possible de replier le dossier sur l'assise et ainsi de procéder à un gerbage.

L'avantage de cet autre fauteuil connu par rapport au précédent est que les accoudoirs ne dépassent pas du siège vers l'avant lorsque le dossier est replié sur l'assise. Le taux de remplissage d'un camion semble donc meilleur.

Mais, le gerbage est doûteux et en tout cas instable et relativement encombrant, étant donné que les accoudoirs doivent prendre place entre l'assise et le dossier, lequel ne peut pas être complètement replié puisqu'il bute sur les accoudoirs formant entretoises.

La présente invention a pour but de remédier aux inconvénients de ces deux fauteuils connus, tout en conservant leurs avantages.

Elle vise également à ce que le fauteuil puisse être fabriqué en matière plastique avec un nombre très réduit de composants, donc de moules, et puisse être monté facilement et rapidement sans compétence particulière avec un nombre très faible d'axes de liaison. Cela conduit à ce que le prix de revient soit réduit et permette une commercialisation en grande surface.

Pour atteindre ce but, le fauteuil comprend, d'une part, une assise supportée, de chaque côté, par une paire de jambages s'étendant au-dessus de l'assise et convergeant vers une traverse haute de liaison destinée à recevoir un accoudoir déplaçable longitudinalement et réglable au moyen d'un dispositif à crémaillère et doigt d'arrêt et, d'autre part, un dossier monté pivotant relativement à cette assise, le dossier étant en outre relié à chacun des deux accoudoirs par un dispositif d'articulation à deux axes s'étendant suivant sensiblement une ligne de plus grande pente de ce dossier, dite premier axe et respectivement un deuxième axe sensiblement perpendiculaire au premier et parallèle à l'axe de pivotement dudit dossier relativement à l'assise.

Conformément à l'invention, chaque dispositif d'articulation est disposé à l'arrière du dossier et en saillie sur une hauteur suffisante pour permettre le passage de l'accoudoir correspondant, par pivotement autour du premier axe, d'une position extérieure à une position intérieure relativement à un élément marginal du dossier qui porte le dispositif considéré, ces deux positions étant décalées de 180 degrés sensiblement et l'accoudoir précité pouvant pivoter dans chacune au moins desdites deux positions autour du deuxième axe pour, dans la position extérieure, s'enclencher sur la traverse conjuguée des jambages lorsque le dossier est relevé et, dans la position intérieure, s'appliquer à plat contre la face arrière du dossier jusqu'à ce que celui-ci repose sur l'assise.

Suivant une forme de réalisation particulièrement avantageuse, pour constituer chaque dispositif d'articulation, l'accoudoir correspondant fait corps avec une tige faisant saillie latéralement dans une direction sensiblement perpendiculaire à son axe longitudinal et prolongée par une rotule montée tournante autour de son centre dans un palier de l'élément marginal précité du dossier, ce palier délimitant une fente qui s'étend, suivant le deuxième axe précité pour que la tige soit guidée et limite ainsi le pivotement de la rotule autour du premier axe, tandis que les chants dudit palier sont susceptibles de coopérer par butée avec le chant conjugué de l'accoudoir considéré pour limiter le pivotement de la rotule autour du deuxième axe.

Divers autres caractéristiques et avantages de l'invention sont définis par les revendications 3 à 5 et ressortent d'ailleurs de la description détaillée qui suit.

Des formes de réalisation de l'objet de l'invention sont représentées, à titre d'exemples non limitatifs, sur le dessin annexé.

Sur ce dessin
_ la figure 1 est une perspective illustrant un fauteuil, conforme à l'invention, en position d'utilisation,
_ la figure 2 est une vue analogue à la figure 1 montrant ce fauteuil au début de son repliement,
_ la figure 3 est une vue analogue à la figure 1 représentant ledit fauteuil lorsqu'il est replié avant son gerbage,
_ la figure 4 est une perspective d'une pile de fauteuils repliés selon la figure 3,
_ les figures 5 à 7 sont des demi-perspectives vues par l'arrière faisant ressortir les phases successives du repliement d'un fauteuil,
_ la figure 8 est une élévation-coupe prise, à plus grande échelle, suivant la ligne VIII-VIII de la figure 2,
_ la figure 9 est une vue arrière prise, à plus grande échelle, suivant la flèche F de la figure 7 et illustrant une première forme de réalisation du dispositif d'articulation de l'accoudoir gauche avec le montant correspondant du dossier.
_ la figure 10 est une coupe prise suivant la ligne X-X de la figure 9,
_ la figure 11 est une vue analogue à la figure 9 montrant une deuxième forme de réalisation du dispositif d'articulation de l'accoudoir gauche considéré,
_ la figure 12 est une coupe prise suivant la ligne XII-XII de la figure 11.

Ainsi que cela ressort des figures 1 à 4, le fauteuil comporte une assise 1 venue de moulage en matière plastique avec deux paires latérales de jambages 2, les jambages d'une même paire convergeant vers le haut et s'étendant au-dessus de ladite assise jusqu'à une traverse 3 qui les relie. Ce siège partiel monolithique est conformé au moulage de telle façon que plusieurs sièges identiques puissent être gerbés pour constituer une pile (figure 4).

Le fauteuil comporte également un dossier 4 en matière plastique dont le démoulage s'effectue par l'arrière. Le dossier présente alors des montants latéraux 5 reliés par une traverse haute 6 et une traverse basse 7 entre lesquelles s'étendent des lamelles montantes 8 moins épaisses que lesdits éléments 5 à 7 qui sont profilés en U et ouverts en arrière.

Les montants 5 du dossier 4 présentent en saillie, à leurs extrémités inférieures, des oreilles 9 disposées contre d'autres oreilles 10 formées en saillie au-dessus et en arrière des côtés de l'assise 1, ces oreilles 9 et 10 étant traversées par des axes alignés de pivotement 11.

Le fauteuil comporte enfin des accoudoirs 12 reposant, de façon réglable dans la direction antéro-postérieure, sur les traverses 3 des jambages 2 et reliés à l'arrière aux montants 5 du dossier par des dispositifs d'articulation 13.

Les dispositifs d'articulation 13 sont conçus pour que, comme le montrent les figures 5 à 7:
- le dossier 4 puisse pivoter dans le sens de la flèche F1 (figure 5) afin de provoquer l'avancement complet des accoudoirs 12, avancement qui s'accompagne d'un léger pivotement desdits accoudoirs autour d'un axe sensiblement horizontal (flèche F2) grâce aux dispositifs 13 et qui en fin de course libère une crémaillère interne 14 de chaque accoudoir relativement à un doigt 15 de la traverse conjuguée 3 du piètement, ceci étant décrit dans ce qui suit en se référant à la figure 8.
- chaque accoudoir 12 qui s'étend normalement à plat sur la traverse conjuguée 3 du piètement suivant une direction antéro-postérieure, puisse pivoter suivant la flèche F2 (figure 5) autour de l'axe sensiblement horizontal précité pour s'élever légèrement et se dégager du doigt 15,
- l'accoudoir considéré 12 puisse ensuite pivoter à plat suivant la flèche F3 (figure 6) autour d'un axe sensiblement vertical grâce au dispositif 13, jusqu'à ce qu'il s'étende non plus vers l'avant, mais vers l'arrière dans une direction sensiblement parallèle à la traverse 3 du piètement,
- ledit accoudoir 12 puisse enfin pivoter à plat suivant la flèche F4 (figure 6) autour de l'axe sensiblement horizontal précité pour s'appliquer à plat sur les lamelles 8 du dossier 4 le long du montant 5 correspondant.

Dans cette dernière position illustrée par la figure 7, les accoudoirs 12 ne dépassent pas du dossier 4 et l'encombrement en épaisseur de cet ensemble 12,4 se trouve réduit au minimum. Dans ces conditions, lorsque le dossier 4 est replié sur l'assise 1 avec les accoudoirs 12 rabattus, ledit ensemble 12, 4 ne gêne pratiquement pas le gerbage (se reporter à la figure 4), gerbage qui peut, par conséquent, être très tassé c'est-à-dire avec un pas d'emboîtement très réduit.

L'exposé qui précède montre que chaque dispositif d'articulation 13 doit comporter au moins deux axes de pivotement, l'un horizontal et l'autre vertical, et que chaque accoudoir 12 doit pouvoir être manoeuvré autour du montant 5 du dossier correspondant sur au moins 180 degrés en se trouvant, en position d'utilisation, du côté extérieur au montant vers l'avant, et en phase finale de repliement, du côté intérieur vers l'arrière puis vers l'avant. Chaque dispositif d'articulation 13 est alors disposé à l'arrière du montant correspondant 5 du dossier et en saillie sur une hauteur suffisante dépendant de la réalisation choisie.

Deux formes de réalisation de chaque dispositif d'articulation 13 sont représentées sur les figures 9 à 12, mais avant de les décrire, il y a lieu de revenir sur la liaison règlable de chaque accoudoir 12 sur la traverse 3 correspondante du piètement.

L'accoudoir 12 considéré est profilé en U et présente en saillie interne sous son dessus des nervures transversales 16 régulièrement espacées et constituant les dents de la crémaillère 14 précitée. L'accoudoir délimite sous celle-ci un couloir 17 pour le passage du doigt 15 précité; ce doigt fait saillie des deux côtés d'une patte 18 venue de moulage avec les traverses 3 du piètement; les flancs de l'accoudoir font corps avec deux rebords 19 délimitant entre eux une fente 20 d'accès au couloir; lors du réglage de la position longitudinale de cet accoudoir et, par conséquent, de l'inclinaison du dossier, la patte 18 est disposée entre les rebords 19 et, l'accoudoir 12 étant soulevé pour que les parties extrêmes saillantes du doigt 15 reposent sur ces rebords, ledit doigt se trouve placé sous la crémaillère 14 dans le couloir 17.

Dès lors, l'accoudoir est prisonnier du doigt 15, mais est libre de se déplacer en translation en étant guidé par les rebords 19. La position choisie étant atteinte, il suffit de laisser retomber l'accoudoir et le doigt 15 se met en prise avec la nervure 16 sélectionnée de la crémaillère 14.

A proximité du dispositif d'articulation 13, les rebords 19 sont interrompus et les flancs de l'accoudoir 12 délimitent entre eux un passage 21 à travers lequel le doigt 15 peut passer. Ainsi, lors du repliement du fauteuil, les accoudoirs 12 sont tirés vers l'avant et en fin de course, sont soulevés pour échapper aux doigts 15 grâce aux passages 21. L'opération de repliement décrite dans ce qui précède en se référant aux figures 5 à 7 peut alors se dérouler.

Suivant une première forme de réalisation de chaque dispositif d'articulation 13 de réalisation illustrée par les figures 9 et 10, chaque accoudoir 12 est venu de moulage avec une tige 22 faisant saillie du côté intérieur près de son extrémité postérieure et s'étendant dans une direction sensiblement perpendiculaire à son axe longitudinal, la tige étant prolongée par une rotule 23.

Le montant 5 correspondant du dossier est venu de moulage avec un corps de palier 24 dans lequel s'emboîte un couvercle 25 en matière plastique moulée. Dans le corps 24, fait saillie un tube 26 dont l'extrémité annulaire supérieure constitue un siège 27 pour la rotule 23 qui est maintenue appliquée contre ce siège par une portée 28 du couvercle 25. La rotule 23 est prisonnière du palier 24, 25 du fait que le couvercle 25 est fixé sur le corps 24 au moyen de vis 29 bloquées dans des manchons 30 de l'accoudoir. Ces vis sont disposées de part et d'autre d'une fente 31 ménagée dans le couvercle 25 pour permettre à la tige 22 de pivoter autour de l'axe longitudinal 32 du montant 5 du dossier de 180 degrés environ.

Grâce à ce pivotement, l'accoudoir peut occuper soit la position intérieure précitée représentée en trait plein sur la figure 9, soit la position extérieure représentée en trait mixte. Dans ces positions, le pivotement de la rotule 23 est limité à un pivotement autour d'un axe transversal 33 perpendiculaire à l'axe 32 et parallèle aux axes de pivotement 11 du dossier, étant donné que les chants 34 et 35 du palier 24, 25 coopèrent par butée et frottement avec le chant conjugué 36 de l'accoudoir 12. Ces pivotements autour de l'axe 33 permettent, lorsque l'accoudoir est en position extérieure (trait mixte), de l'amener sur la traverse correspondante 3 du piètement et, lorsque l'accoudoir est en position intérieure (trait plein) de l'appliquer contre la face arrière des lamelles 8 du dossier 4.

Suivant la deuxième forme de réalisation illustrée par les figures 11 et 12, chaque dispositif d'articulation 13 comporte un té monolithique 37 présentant un tourillon 38 s'étendant suivant l'axe transversal 33 précité et deux autres tourillons 39, 40 alignés suivant l'axe longitudinal 32 précité.

Le tourillon 38 est monté tournant dans un manchon 41 venu de moulage dans l'accoudoir 12 et il y est immobilisé en translation par une collerette 42 et un anneau démontable 43 connu sur le nom de circlip.

Les tourillons 39, 40 sont montés tournants et immobilisés en translation dans un palier constitué, comme dans la première forme de réalisation, par un corps 24 venu de moulage avec le montant 5 correspondant du dossier 4 et par un couvercle 25 en matière plastique, le couvercle étant fixé sur le corps au moyen de vis 29 bloquées dans des manchons 30 du montant. Dans ce palier, le tube 26 présente, à son extrémité libre, un siège cylindrique 47 et le couvercle délimite, de part et d'autre de la fente 31 prévue pour le passage du tourillon 38, des portées semi-cylindriques 45, les tourillons 39, 40 étant guidés entre le siège 44 et les portées 45.

## Revendications

1. Fauteuil comprenant, d'une part, une assise (1) supportée, de chaque côté, par une paire de jambages (2) s'étendant au-dessus de l'assise et convergeant vers une traverse haute (3) de liaison destinée à recevoir un accoudoir (12) déplaçable longitudinalement et réglable au moyen d'un dispositif à crémaillère (14) et doigt d'arrêt (15) et, d'autre part, un dossier (4) monté pivotant relativement à cette assise, le dossier étant en outre relié à chacun des deux accoudoirs par un dispositif d'articulation (13) à deux axes s'étendant suivant sensiblement une ligne de plus grande pente de ce dossier, dite premier axe (32), et respectivement un deuxième axe (33) sensiblement perpendiculaire au premier et parallèle à l'axe de pivotement dudit dossier relativement à l'assise,
caractérisé en ce que chaque dispositif d'articulation (13) est disposé à l'arrière du dossier (4) et en saillie sur une hauteur suffisante pour permettre le passage de l'accoudoir correspondant (12), par pivotement autour du premier axe (32), d'une position extérieure à une position intérieure relativement à un élément marginal (5) du dossier qui porte le dispositif considéré, ces deux positions étant décalées de 180 degrés sensiblement et l'accoudoir précité pouvant pivoter dans chacune au moins desdites deux positions autour du deuxième axe (33) pour, dans la position extérieure, s'enclencher sur la traverse conjuguée (3) des jambages (2) lorsque le dossier est relevé et, dans la position intérieure, s'appliquer à plat contre la face arrière du dossier (4) jusqu'à ce que celui-ci repose sur l'assise (1).

2. Fauteuil selon la revendication 1, caractérisé en ce que, pour constituer chaque dispositif d'articulation (13), l'accoudoir correspondant (12) fait corps avec une tige (22) faisant saillie latéralement dans une direction sensiblement perpendiculaire à son axe longitudinal (32) et prolongée par une rotule (23) montée tournante autour de son centre dans un palier (24, 25) de l'élément marginal (5) précité du dossier (4), ce palier délimitant une fente (31) qui s'étend suivant le deuxième axe (33) précité pour que la tige soit guidée et limite ainsi le pivotement de la rotule autour du premier axe, tandis que les chants (34, 35) dudit palier sont susceptibles de coopérer par butée avec le chant conjugué (36) de l'accoudoir (12) considéré pour limiter le pivotement de la rotule autour du deuxième axe.

3. Fauteuil selon la revendication 2, caractérisé en ce que chaque rotule (23) et sa tige (22) sont venues de moulage avec l'accoudoir (12) correspondant qui est en matière plastique.

4. Fauteuil selon la revendication 3, caractérisé en ce que chaque rotule (23) repose sur un tube (26) formant un siège de palier et est maintenue prisonnière en appui sur ce siège par un couvercle (25) moulé en matière plastique, ce couvercle qui délimite la fente (31) précitée étant appliqué sur une portée du corps (24) de palier et fixé de part et d'autre de ladite fente, de préférence par deux vis (29), sur ce corps, lequel corps et le tube étant venus de moulage avec le dossier en matière plastique.

5. Fauteuil selon la revendication 1, caractérisé en ce que le dispositif d'articulation comporte un té monolithique (37) dont un tourillon (38) formant le deuxième axe (33) est monté tournant et immobilisé en translation dans un manchon (41) venu de moulage dans l'accoudoir (12) correspondant en matière plastique et dont deux autres tourillons (39, 40) alignés formant le premier axe (32) sont montés tournants et immobilisés en translation dans un palier constitué par un corps (24) venu de moulage avec l'élément marginal (5) précité du dossier (4) en matière plastique et par un couvercle (25) fixé, notamment au moyen de vis (29) sur le corps, le couvercle en matière plastique délimitant la fente (31) précitée.

## Patentansprüche

1. Lehnsessel, umfassend einerseits einen Sitz (1), der auf jeder Seite auf einem Paar Beinen (2) abgestützt ist, die sich über den Sitz erstrecken und zu einem oberen Verbindungsquerträger (3) für die Aufnahme einer in Längsrichtung verschiebbaren und mittels einer Einrichtung mit Zahnstange (14) und Arretierstift (15) regulierbaren Armlehne (12) konvergieren, und anderseits eine gegenüber dem Sitz schwenkbar montierte Rückenlehne (4), die außerdem mit jeder der beiden Armlehnen über eine zwei Achsen aufweisende Anlenkeinrichtung (13) verbunden ist, welche sich im wesentlichen entlang einer Linie größerer Neigung der Rückenlehne, genannt erste Achse (32), bzw. einer im wesentlichen senkrecht zur ersten und parallel zur Schwenkachse der Rückenlehne in bezug auf den Sitz verlaufenden zweiten Achse (33) erstreckt, dadurch gekennzeichnet, daß jede Anlenkeinrichtung (13) hinter der Rückenlehne (4) und über eine Entfernung vorragend angeordnet ist, die für die Bewegung der entsprechenden Armlehne (12) durch Verschwenken um die erste Achse (32) aus einer äußeren Position in eine innere Position bezüglich eines Randelements (5) der Rückenlehne, welches die betreffende Einrichtung trägt, ausreicht, wobei die zwei Positionen im wesentlichen um 180° versetzt sind und die Armlehne in jede der zumindest zwei Positionen um die zweite Achse (33) schwenkbar ist, um in der äußeren Position bei hochgerichteter Rückenlehne auf dem zugehörigen Querträger (3) der Beine (2) einzurasten und in der inneren Position gegen die Rückseite der Rückenlehne (4) flach in Auflage zu kommen, wenn diese auf dem Sitz (1) ruht.

2. Lehnsessel nach Anspruch 1, dadurch gekennzeichnet, daß zur Bildung jeder Anlenkeinrichtung (13) die entsprechende Armlehne (12) mit einer seitlich in einer im wesentlichen senkrecht zu ihrer Längsachse (32) verlaufenden Richtung abstehenden und durch ein Kugelgelenk (23) verlängerten Stange (22) einstückig ausgebildet ist, welches Kugelgelenk um seinen Mittelpunkt drehbar in einem Lager (24, 25) des Randelements (5) der Rückenlehne (4) gelagert ist, wobei das Lager einen Schlitz (31) begrenzt, der entlang der zweiten Achse (33) verläuft, damit die Stange geführt ist und so die Schwenkbewegung des Kugelgelenks um die erste Achse begrenzt, während die Schmalseiten (34, 35) des Lagers durch Anschlag mit wer zugehörigen Schmalseite (36) der betreffenden Armlehne (12) zwecks Begrenzens der Schwenkbewegung des Kugelgelenks um die zweite Achse zusammenwirken können.

3. Lehnsessel nach Anspruch 2, dadurch gekennzeichnet, daß jedes Kugelgelenk (23) und seine Stange (22) an der entsprechenden Armlehne (12), die aus Plastikmaterial hergestellt ist, angeformt sind.

4. Lehnsessel nach Anspruch 3, dadurch gekennzeichnet, daß jedes Kugelgelenk (23) auf einem Rohr (26) ruht, welches einen Lagersitz bildet und durch einen aus Plastikmaterial geformten Deckel (25) fest in Anlage auf diesem Sitz gehalten ist, wobei der Deckel, der den Schlitz (31) begrenzt, auf einer Fläche des Lagerkörpers (24) angedrückt ist und beiderseits des Schlitzes, vorzugsweise mit zwei Schrauben (29), an diesem Körper befestigt ist, wobei der Körper und was Rohr an der Rückenlehne aus Plastikmaterial angeformt sind.

5. Lehnsessel nach Anspruch 1, dadurch gekennzeichnet, daß die Anlenkeinrichtung ein monolithes T-Stück (37) umfaßt, wessen einer die zweite Achse (33) bildender Achsschenkel (38) drehbar und verschiebeblockiert in einer in der entsprechenden Armlehne (12) aus Plastikmaterial angeformten Muffe (41) montiert ist und dessen beide anderen, in einer Linie liegenden und die erste Achse (32) bildenden Achsschenkel (39, 40) drehbar und verschiebeblockiert in einem Lager montiert sind, welches durch einen am Randelement (5) der Rückenlehne (4) aus Plastikmaterial angeformten Körper (24) und durch einen, insbesondere mit Schrauben (29), am Körper befestigten Deckel (25) gebildet ist, wobei der Deckel aus Plastikmaterial den Schlitz (31) begrenzt.

## Claims

1. Chair comprising, on the one hand, a seat (1) supported, on both sides, by a pair of legs (2) extending above the seat and converging toward a connecting top tie (3) designed to receive an arm rest (12) displaceable longitudinally and adjustable in position by means of a rack (14) and stop finger (15) device, and on the other hand, a back (4) pivotally mounted to the seat, the back being further connected to each of the two arm rests by a hinge device (13) with two axes extending substantially along a line of greatest slope of the back, said first axis (32), and respectively a second axis (33) substantially perpendicular to the first axis and parallel to the axis about which said back is pivotally mounted to said seat,
characterized in that each hinge device (13) is disposed behind the back (4) and projecting far enough to enable the corresponding arm rest (12) to pass from an outside position relative to said marginal member (5) to an inside position relative thereto by pivoting about said first axis (32), said two positions being substantially 180° apart, and said arm rest being capable, at least when in each of said outside and inside positions, of pivoting about said second axis (33), to enable said arm rest, when in its outside position, to engage on the corresponding tie (3) of the legs (2) when the back is in its raised position, and enabling said arm rest, when in its inside position, to be pressed flat against the rear face of the back (4) until the back rests against the seat (1).

2. Chair according to claim 1, characterized in that in order to constitute each hinge device (13), the corresponding arm rest (12) is formed with a rod (22) projecting laterally in a direction which is substantially perpendicular to its longitudinal axis (32), and terminated by ball (23) mounted to rotate about its own center in a bearing (24, 25) of the above-mentioned margin member (5) of the back (4), said bearing delimiting a slot (31) extending along the second above-mentioned axis (33) so that the rod is guided, thereby limiting pivoting of the ball about the first axis, whereas the sides (34, 35) of said bearing are suitable for co-operating with the corresponding side (36) of the arm rest (12) under consideration to limit the pivoting of the ball about the second axis.

3. Chair according to claim 2, characterized in that each ball (23) and rod (22) are integrally molded with the corresponding arm rest (12) of plastics material.

4. Chair according to claim 2, characterized in that each ball (23) rests on a seat-forming tube (26) of the bearing and is held captive pressed against said seat by a cover (25) molded from plastics material, said cover which delimits the above-mentioned slot (31) and being applied to the bearing surface of the body (24) of the bearing and being fixed to said body on either side of said slot, preferably by two screws (29), said body and tube integrally molded with the back made of plastics material.

5. Chair according to claim 1, characterized in that the hinge device comprises a solid T-shape (37) of which a stub axle (38) constituting the second axis (33) is rotatably mounted and immobilized in translation in a sleeve (41) integrally molded in the corresponding arm rest (12) of plastics material and held in a sleeve (41) against movement in translation, and of which two other stub axles (39, 40) which are aligned with each other along the first axis (32) are rotatably mounted and immobilized in translation in a bearing constituted by a body (24) integrally molded with said margin member (5) of the back (4) made of plastics material and by a cover (25) which is fixed to the body, in particular by means of screws (29) on the body, the cover of plastics material delimiting said slot (31).
